# FASCICULE DE BREVET EUROPEEN

(11) **EP 0 250 310 B1**
(45) Date de publication et mention de la délivrance du brevet: **27.01.1993**
(21) Numéro de dépôt: 87401343.6
(22) Date de dépôt: 16.06.1987
(51) Int. Cl.: A45D 40/22

(54) **Contenant du genre boîtier comprenant deux parties articulées à charnière incorporée**
Kastenartiger Behälter mit zwei durch ein eingebautes Scharnier gelenkig miteinander verbundenen Teilen
Case-type container with two hinged parts having an incorporated hinge

(30) Priorité: 20.06.1986 FR 8608974
(43) Date de publication de la demande: 23.12.1987
(73) Titulaire: ETABLISSEMENT MAYET Société Anonyme, Saint Lupicin Jura (FR)
(72) Inventeur: Grandmottet, André, Pierre De Bresse Saone-et-Loire (FR)
(74) Mandataire: Rataboul, Michel

(56) Documents cités:
- FR-A- 973 658
- FR-A- 2 338 671
- FR-A- 2 458 243
- GB-A- 1 148 240
- US-A- 1 653 293

## Description

On sait que les articulations, notamment entre un corps de contenant et un couvercle, constituent un problème difficile à résoudre non seulement vis-à-vis du coût de fabrication mais également vis-à-vis des nécessités pratiques liées à l'utilisation du contenant.

Lorsque le contenant est d'usage courant, on peut se contenter de solutions simples et dans ce cas, on est généralement peu préoccupé par des considérations esthétiques : boites, fichiers, casiers etc. On rencontre aussi le cas inverse qui est caractérisé par de fortes contraintes esthétiques : maroquinerie, bibelots, orfèvrerie, tabletterie etc. mais, alors, les coûts de production deviennent secondaires.

En dehors de ces cas extrêmes, il existe de nombreux objets qui doivent concilier esthétique et coût et, bien entendu, il s'agit d'un problème très difficile à résoudre puisqu'il faut trouver un optimum entre des nécessités contradictoires.

A titre d'exemple, on peut citer comme ressortissant à ce type d'objets, les boîtiers de maquillage et autres accessoires destinés à être conservés dans un sac à main. En effet, outre que leur esthétique est primordiale, il faut que leur usage soit simple et que leurs formes soient douces et continues, c'est-à-dire démunies de toute partie anguleuse, pointue, coupante ou susceptible de constituer un point d'accrochage. Il faut donc, en particulier, que la charnière soit aussi discrète que possible.

Mais il faut aussi que la fabrication de l'objet et le montage de la charnière soient très simples pour générer un prix de revient aussi bas que possible.

De nombreuses solutions ont été proposées mais elles ne permettent pas de s'affranchir des impératifs strictement géométriques selon lesquels l'axe de la charnière doit être rectiligne et doit être situé le plus près possible de l'un des côtés, ou bord extérieur, de l'objet. Il en résulte que ce côté, ou bord extérieur, doit être lui-même rectiligne et s'oppose à toute recherche esthétique comportant des formes courbes, à moins que l'on accepte de reporter la charnière rectiligne au-delà du contour courbe de l'objet, auquel cas cet objet devient peu pratique, ses formes sont agressives au lieu d'être douces et son esthétique d'ensemble est détruite.

On connaît, par exemple, le brevet FR-A-2 338 671 qui décrit un poudrier comprenant un corps présentant un double fond destiné à dissimuler le mécanisme d'ouverture du couvercle et comprenant un logement central pour recevoir de la poudre, un couvercle muni d'un axe et une pièce intermédiaire venant coiffer le corps et maintenir l'axe. Mais le corps et la pièce intermédiaire ont des bords extérieurs discontinus puisque quatre encoches sont nécessaires (dont deux seulement sont référencées en 12 et 16) et rien n'est prévu, au contraire, pour masquer l'articulation, notamment en la déportant.

On connaît aussi le brevet FR-A-2 458 243 analogue au précédent et qui prévoit aussi que l 'objet a des bords extérieurs discontinus (ici un "créneau" 6 du demi-boîtier 2). Ce document ne décrit rien non plus à propos du déport de l'articulation.

On connaît aussi le brevet US-A-1 653 293 qui décrit un boîtier comprenant deux parties, un fond destiné à recevoir de la poudre et un couvercle, ces deux parties étant montées en translation relative. Par suite, toute continuité du contour est supprimée et l'axe de pivotement se voit nettement, ce qui détruit, là encore, l'esthétique d'ensemble du boîtier.

La présente invention apporte à ce problème une solution nouvelle, permettant de concilier les impératifs contradictoires de simplicité, de bas prix de revient et de liberté esthétique, en prévoyant le déport du pivotement non pas vers l'extérieur de l'objet mais vers l'intérieur.

A cette fin, l'invention a pour objet un contenant du type comprenant deux parties pivotantes, telles qu'un corps présentant un fond pour un produit (A) et un couvercle qui sont réunies l'une à l'autre par une articulation et qui sont solidaires respectivement d'une chape et d'un axe devant s'enclencher pour déterminer un ensemble pivotant maintenu en place par un élément rapporté par dessus ledit ensemble, caractérisé en ce que les deux parties pivotantes ont des contours de leurs bords extérieurs continus et en ce que l'élément rapporté, de forme annulaire, entoure une ouverture centrale et est pourvu d'au moins une encoche qui débouche dans l'ouverture centrale dudit élément pour permettre le passage radial de bras solidaires de l'axe et du couvercle en étant fixés audit couvercle à une distance substantielle de son bord extérieur.
- l'encoche interne, respectivement chaque encoche interne, s'étend depuis le bord inférieur interne de l'élément rapporté jusqu'en deçà de son bord externe.
- la zone du couvercle située entre le bord extérieur et les bras est située à l'aplomb de l'encoche ou des encoches de l'élément rapporté quand ledit couvercle est en position de fermeture.
- les bras sont courbes.
- l'élément rapporté est pourvu d'une fente pour chaque bras.

L'invention sera mieux comprise par la description détaillée ci-après faite en référence au dessin annexé. Bien entendu, la description et le dessin ne sont donnés qu'à titre d'exemple indicatif et non limitatif.

La figure 1 est une vue schématique en perspective montrant un contenant conforme à l'invention dont trois parties essentielles sont représentées séparées les unes des autres.

La figure 2 est une vue schématique en coupe du même contenant, dont trois parties essentielles sont représentées superposées les unes aux autres.

La figure 3 est une vue schématique en coupe du même contenant dont trois parties essentielles sont représentées, après assemblage, le contenant étant donc fermé.

La figure 4 est une vue schématique en coupe du même contenant, après assemblage, couvercle ouvert.

La figure 5 est une vue schématique partielle en perspective montrant un mode de réalisation particulier de l'invention.

En se reportant au dessin, on voit un contenant conforme à l'invention réalisé sous forme d'un boîtier qui comprend deux parties constituées par un corps 1 et un couvercle 2.

Le corps 1 possède une chape 3 composée de deux supports parallèles 4 et 5 dans lesquels sont prévues deux encoches en arc de cercle 6 et 7.

Le couvercle 2 est solidaire d'un axe cylindrique 8 par des bras courbes 9 et 10 qui se situent à un distance x du bord extérieur 2a du couvercle 2, de sorte que le point d'application du pivotement est reporté d'autant vers l'intérieur du couvercle 2 par rapport à l'axe 8.

L'axe 8 doit s'étendre dans les deux encoches 6 et 7 pour pouvoir y tourillonner librement. Pour maintenir l'axe 8 en place, on prévoit un élément 11 qui doit venir le coiffer, au-dessus de la chape 3 pour constituer, en quelque sorte, un complément de la chape 3 qui ensemble enserrent l'axe 8. L'élément 11, pour jouer son rôle de maintien de l'axe 8, doit être fixé au corps 1 par tout moyen connu. Ainsi, l'axe 8 et la chape 3 demeurent enclenchés mais libres d'un mouvement de pivotement relatif qui, en l'occurrence, se matérialise par la possibilité pour le couvercle 2 d'être ouvert par rapport au corps 1 supposé maintenu.

Outre sa fonction technique de maintien de l'axe 8 dans la chape 3, l'élément 11 a une fonction esthétique qui consiste à dissimuler l'articulation en la recouvrant au moins en partie. Plus le recouvrement est complet, plus l'aspect du contenant est agréable car jamais les organes d'une articulation ne concourent réellement à l'esthétique d'ensemble. Ici, seuls les bras 9 et 10 sont visibles.

Les bords extérieurs 2a du couvercle 2, 11a de l'élément 11 et 1a du corps 1 sont absolument continus et ne laissent aucunement percevoir la présence d'une articulation quand le couvercle 2 est en position de fermeture.

L'élément 11 peut être relativement petit puisque sa partie utile (maintien et recouvrement) est localisée au-dessus de la chape 3. Mais, selon un mode de réalisation avantageux de l'invention, on peut réaliser l'élément 11 en lui donnant une forme et une étendue coordonnées à celles du corps 1. On peut, par exemple, utiliser l'élément 11 pour créer un effet de contraste avec le corps 1 auquel il est fixé. Ici, loin d'être contrasté par rapport au corps 1, l'élément 1 a un contour extérieur identique, circulaire, et une forme annulaire laissant vide sa partie centrale. Si en outre le corps 1 et l'élément 11 sont réalisés dans la même matière et de la même couleur, on obtient un effet esthétique très intéressant puisque le corps 1 et l'élément 11 paraissent ne faire qu'un ensemble d'une seule pièce.

Pour assurer la fixation de l'élément 11 sur le corps 1, celui-ci présente un relief annulaire 12 dont le diamètre extérieur est sensiblement égal au diamètre intérieur d'un rebord 13 limitant le bord interne de l'élément 11. Après mise en place de l'axe 8 dans la chape 3, on emboîte l'élément 11 sur le corps 1 et l'on peut renforcer la fixation par un collage, une soudure aux ultrasons etc. lorsque la matière constitutive choisie est synthétique.

Pour que le couvercle 2 puisse pivoter librement autour de l'axe 8 malgré la grande étendue de l'élément 11, il faut que les bras courbes 9 et 10 puissent eux-mêmes se déplacer. Pour cela, l'élément 11 doit présenter une ouverture au moins aussi large que la distance qui sépare les faces extérieures de ces bras 9 et 10. Selon une variante qui est représentée ici et qui est particulièrement visible sur la figure 5, l'ouverture est constituée par deux fentes parallèles 20 et 21 dans chacune desquelles s'étend un bras courbe 9-10.

Pour des raisons esthétiques, il faut que les fentes 20 et 21 soient aussi étroites que possible sans gêner, bien entendu, les mouvements des bras courbes 9 et 10. La profondeur P des fentes 20 et 21, indiquée sur la figure 1, doit être la plus grande possible afin d'autoriser un grand débattement des bras 9 et 10 permettant au couvercle 2 d'être ouvert au moins jusqu'à la perpendiculaire au plan du corps 1. C'est pour la même raison que les bras 9 et 10 sont courbes, car ainsi ils permettent le débattement du couvercle 2 bien que la profondeur P des fentes 20 et 21 soit obligatoirement limitée par la présence de l'axe 8 dans les encoches 6 et 7.

Les fentes 20 et 21 s'étendent donc depuis la base de l'élément 11, sur sa face interne et non sur son bord externe 11a, jusqu'en deça de ce bord. Pour que la partie pleine ne soit pas visible de l'extérieur quand le couvercle 2 est en position de fermeture, les fentes 20 et 21 s'étendent sensiblement jusqu'au sommet de l'élément 11, c'est-à-dire ici jusqu'à sa génératrice supérieure. La courbure des bras 9 et 10 permet au couvercle 2 en position d'ouverture de s'étendre dans un plan situé au-delà de ce sommet ou génératrice, ce qui est figuré par l'angle y (figure 4).

En outre, cette courbure permet aux bras 9 et 10 de ne jamais se trouver à l'intérieur du bord interne 14, de sorte que tout l'espace interne peut être occupé : poudre compacte, fard, pinceaux etc. sans que les mouvements du couvercle 2 puissent être gênés.

En position de fermeture du couvercle 2, sa zone 2b située entre le point d'attache des bras 9 et 10 et le bord extérieur 2a est située à l'aplomb de l'articulation et dissimule le dessus des fentes 20 et 21. Etant donné la forme courbe convexe de l'élément 11, la zone 2b qui doit le recouvrir est également courbe mais concave ce qui contribue à l'ampleur possible du débattement du couvercle 2.

Le boîtier représenté ici est destiné à recevoir un bloc A de poudre compacte et le corps 1 présente un fond uniforme 22 mais il va de soi que l'invention peut avoir d'autres applications : boîtier de maquillage avec compartiments, porte-cigarettes et autres contenants.

Lorsque le boîtier est destiné à des produits de beauté, le couvercle 2 peut être muni d'un miroir 23.

Pour sa fermeture, on peut utiliser tout moyen connu et, ici, l'on a représenté la solution qui consiste à prévoir sur le couvercle 2 un fermoir 24 devant coopérer par friction ou blocage avec un logement de forme correspondante 25 prévu sur le bord du corps 1 opposé à la chape 3. Quand l'élément 11 est, comme ici, de même forme et de même étendue que le corps 1, il faut prévoir une encoche 26 pour le passage du fermoir 24.

Ce boîtier est avantageusement réalisé par moulage de matière synthétique en trois pièces : corps 1 avec chape 3 en une seule pièce, couvercle 2 avec axe 8 et bras 9-10 ainsi que fermoir 24 en une seule pièce, élément 11 avec ses fentes 20-21 et son encoche 26.

Le montage de ces trois pièces est facile : les bras courbes 9 et 10 sont engagés dans les fentes 20 et 21 de l'élément 11, l'axe 8 est engagé dans les encoches 6 et 7 de la chape 3 et l'élément 11 est fixé au corps 1. La finition ne comporte que la mise en place du miroir éventuel 23. Après cette opération, il reste seulement à conditionner le ou les produits, ici le bloc A de poudre compacte.

## Revendications

1. Contenant du type comprenant deux parties pivotantes, telles qu'un corps (1) présentant un fond (22) pour un produit (A) et un couvercle (2) qui sont réunies l'une à l'autre par une articulation et qui sont solidaires respectivement d'une chape (3) et d'un axe (8) devant s'enclencher pour déterminer un ensemble pivotant maintenu en place par un élément (11) rapporté par dessus ledit ensemble, caractérisé en ce que les deux parties pivotantes (1 et 2) ont des contours de leurs bords extérieurs (1a et 2a) continus et en ce que l'élément rapporté (11), de forme annulaire, entoure une ouverture centrale et est pourvu d'au moins une encoche (20-21) qui débouche dans l'ouverture centrale dudit élément (11) pour permettre le passage radial de bras (9 et 10) solidaires de l'axe (8) et du couvercle (2) en étant fixés audit couvercle (2) à une distance substantielle (x) de son bord extérieur (2a).

2. Contenant selon la revendication 1, caractérisé en ce que l'encoche interne (20-21), respectivement chaque encoche interne (20 et 21), s'étend depuis le bord inférieur interne de l'élément rapporté (11) jusqu'en deça de son bord externe (11a).

3. Contenant selon la revendication 1, caractérisé en ce que la zone (2b) du couvercle (2) située entre le bord extérieur (2a) et les bras (9 et 10) est située à l'aplomb de l'encoche ou des encoches (20-21) de l'élément rapporté (11) quand ledit couvercle (2) est en position de fermeture.

4. Contenant selon la revendication 1, caractérisé en ce que les bras (9 et 10) sont courbes.

5. Contenant selon la revendication 1, caractérisé en ce que l'élément rapporté (11) est pourvu d'une fente (20-21) pour chaque bras (9-10).

## Claims

1. A container of the type comprising two pivoting parts, such as a body (1) having a bottom (22) for a product (A) and a cover (2) which are joined to each other by a joint and which form an integral part with a yoke (3) and a hinge pin (8) respectively, being intended to engage with each other in order to create a pivoting assembly held in position by an element (11) added over said assembly, characterised in that the contours of the outer edges (1a and 2a) of the two pivoting parts (1 and 2) are continuous and in that the add-on element (11), which is annular in form, surrounds a central opening and is provided with at least one notch (20-21) which opens into the central opening of said element (11) in order to allow the radial movement of arms (9 and 10) forming an integral part with the hinge pin (8) and the cover (2) being fixed to said cover (2) at a substantial distance (x) from its outer edge (2a).

2. A container according to claim 1, characterised in that the inner notch (20-21), or each inner notch (20 and 21), extends from the lower inner edge of the add-on element (11) to just short of its outer edge (11a).

3. A container according to claim 1, characterised in that the zone (2b) of the cover (2) located between the outer edge (2a) and the arms (9 and 10) is located perpendicular to the notch or the notches (20-21) of the add-on element (11) when said cover (2) is in the closed position.

4. A container according to claim 1, characterised in that the arms (9 and 10) are curved.

5. A container according to claim 1, characterised in that the add-on element (11) is provided with a slot (20-21) for each arm (9-10).

## Patentansprüche

1. Behälter von der Art, die zwei verschwenkbare Teile umfaßt, nämlich einen Körper (1), der einen Boden (22) für ein Produkt (A) aufweist, und einen Deckel (2), die miteinander durch ein Gelenk verbunden sind, und die jeweils zusammen mit einem Gabelgelenk (3) bzw. mit einer Achse (8) aus einem Teil gefertigt sind, die ineinandergerastet werden müssen, um ein schwenkbares Ganzes zu bilden, das von einem über besagtem Ganzen aufgesetzten Element (11) am Platz gehalten wird, dadurch gekennzeichnet, daß
die zwei verschwenkbaren Teile (1 und 2) stetige Konturen ihrer äußeren Ränder (1a und 2a) haben, und daß das aufgesetzte Element (11), von ringartiger Form, eine zentrale Öffnung umgibt und mit mindestens einer Einkerbung (20-21) versehen ist, die in die zentrale Öffnung des besagten Elementes (11) mündet, um den radialen Durchgang von Armen (9 und 10) zu ermöglichen, die zusammen mit der Achse (8) und dem Deckel (2) aus einem Teil gefertigt und mit besagtem Deckel in einem beträchtlichen Abstand (x) von seinem äußeren Rand verbunden sind.

2. Behälter nach Anspruch 1, dadurch gekennzeichnet, daß die innere Einkerbung (20-21), bzw. jede innere Einkerbung (20 und 21) sich vom unteren Innenrand des aufgesetzten Elements (11) bis innerhalb seines Außenrands (11a) erstreckt.

3. Behälter nach Anspruch 1, dadurch gekennzeichnet, daß der zwischen dem äußeren Rand (2a) und den Armen (9 und 10) gelegene Bereich (2b) des Deckels (2) senkrecht über der Einkerbung oder den Einkerbungen (20-21) des aufgesetzten Elements (11) liegt, wenn besagter Deckel in geschlossener Stellung ist.

4. Behälter nach Anspruch 1, dadurch gekennzeichnet, daß die Arme (9 und 10) gekrümmt sind.

5. Behälter nach Anspruch 1, dadurch gekennzeichnet, daß das aufgesetzte Element (11) mit einem Schlitz (20-21) für jeden Arm (9-10) versehen ist.
